# FASCICULE DE BREVET EUROPEEN

(11) **EP 0 194 218 B1**
(45) Date de publication et mention de la délivrance du brevet: **06.12.1989**
(21) Numéro de dépôt: 86440008.0
(22) Date de dépôt: 30.01.1986
(51) Int. Cl.: G07F 11/48

(54) **Dispositif de distribution automatique d'objets**
Vorrichtung zur automatischen Ausgabe von Gegenständen
Apparatus for automatically dispensing objects

(30) Priorité: 22.02.1985 FR 8502711
(43) Date de publication de la demande: 10.09.1986
(73) Titulaire: Remy, Hubert, F-88700 Rambervillers (FR)
(72) Inventeur: Remy, Hubert, F-88700 Rambervillers (FR)
(74) Mandataire: Aubertin, François

(56) Documents cités:
- WO-A-84/03425
- DE-A- 1 449 205
- FR-A- 1 377 403
- GB-A- 798 210
- US-A- 2 996 218

## Description

L'invention concerne un dispositif de distribution automatique d'objets sous forme de boîtes, pochettes, tablettes, sachets et analogues empilés verticalement dans un magasin occupant une position verticale en phase de repos et soumis, par une manivelle entraînée en rotation par un élément moteur, à un mouvement pendulaire vers l'arrière autour de tourillons horizontaux coopérant avec l'extrémité supérieure du magasin et solidaires de deux parois latérales d'un carter présentant dans sa face avant une ouverture pour le retrait des objets prélevés dans le magasin par des moyens de prélèvement actionnés par des moyens seconds de commande, ces objets prélevés étant dirigés vers cette ouverture par une paroi inclinée.

On connaît, par le document GB-A-798 210, un dispositif de distribution automatique d'objets sous forme de boîtes, pochettes, tablettes, sachets et analogues empilés verticalement dans un magasin soumis à un mouvement perpendiculaire et suspendu à son extrémité supérieure à des tourillons horizontaux solidaires de deux parois latérales d'un carter présentant dans sa face avant une ouverture pour le retrait des objets prélevés dans le magasin par des moyens de prélèvement et dirigés vers cette ouverture par une paroi inclinée.

Ce dispositif connu comporte une pluralité de magasins juxtaposés et pour le prélèvement des objets, on prévoit un sélecteur se déplaçant devant ces magasins en fonction du choix effectué par l'usager. Pour permettre le déplacement latéral de ce sélecteur, l'ensemble des magasins, en position de repos, est incliné vers l'arrière. Il est donc nécessaire que les objets présentent un coefficient de frottement important pour éviter que les objets inférieurs des différents magasins glissent hors des magasins surtout si l'usager confère au dispositif des secousses car le sélecteur ne se trouve en face que d'un seul magasin de l'ensemble des magasins.

On peut pallier à cet inconvénient en diminuant l'inclinaison de repos de l'ensemble des magasins mais ceci n'est possible qu'en conférant aux magasins une grande hauteur, ce qui aug- monterait l'encombrement en hauteur du dispositif et nécessiterait un moteur important pour mouvoir cet ensemble de magasins de grande hauteur.

On connaît également, par le document WO-A-84/03 425, un dispositif de distribution dont le magasin occupe une position verticale en phase de repos. Pour le prélèvement d'un objet, le magasin basculant est écarté de sa position de repos par une manivelle entraînée en rotation par un élément moteur puis, sous l'effet de son propre poids, le magasin basculant revient à sa position de repos. Les moyens de commande des moyens de prélèvement sont activés en fonction de la position de la manivelle correspondant à la position du magasin. Ces moyens de prélèvement sont un noyau d'un solénoïde sélectionné venant se placer sous l'objet se trouvant le plus bas dans la case sélectionnée du magasin et, au cours du mouvement pendulaire du magasin, pousse sur le chant arrière dudit objet pour l'extraire hors de la case du magasin. Ce noyau est pourvu d'une collerette limitant la pénétration dudit noyau dans la case du magasin.

Toutefois, ce dispositif de distribution comporte, en fait, un débrayage entre le mécanisme de basculement formé du moteur pourvu de sa manivelle et le magasin basculant. En effet, la manivelle permet seulement d'écarter le magasin basculant de sa position de repos, ledit magasin devant revenir à sa position initiale par le simple fait de son propre poids. Par conséquent, pour que l'objet a extraire soit effectivement expulsé par les moyens de prélèvement, il est nécessaire que le poids du magasin basculant soit relativement important pour éviter que l'objet à prélever reste coincé dans le magasin basculant. Il en résulte un mode de fonctionnement relativement aléatoire tributaire du nombre d'objets qui sont encore dans le magasin.

La présente invention a pour but de remédier à ces inconvénients. L'invention telle qu'elle est caractérisée résout le problème consistant à créer un dispositif de distribution automatique d'objets sous forme de boites, pochettes, tablettes, sachets et analogues empilés verticalement dans un magasin occupant une position verticale en phase de repos et soumis, par une manivelle entraînée en rotation par un élément moteur, un mouvement pendulaire vers l'arrière autour de tourillons horizontaux coopérant avec l'extrémité supérieure du magasin et solidaire de deux parois latérales d'un carter présentant dans sa face avant une ouverture pour le retrait des objets prélevés dans le magasin par des moyens de prélèvement actionnés par des moyens seconds de commande, ces objets prélevés étant dirigés vers cette ouverture par une paroi inclinée, dispositif dont les moyens de prélèvement sont une pince solidaire de la paroi interne de la face arrière du carter dont les deux mâchoires, l'une fixe, l'autre mobile, agrippent par leurs pointes effilées le chant arrière de l'objet, lorsque le magasin est incliné vers l'arrière, l'extraction se faisant lors du retour en position verticale du magasin.

Les avantages obtenus grâce à cette invention consistent essentiellement en ce que seul le fonctionnement du dispositif permet le prélèvement de l'objet, même si ce dernier présente un coefficient de frottement nul tel que des cartes postales glacées ou si l'objet est le dernier objet du magasin.

L'invention est exposée ci-après plus en détail à l'aide de dessins représentant seulement plusieurs modes d'exécution d'un même concept inventif.
La figure 1 représente en vue en élévation et en coupe le dispositif de distribution conforme à l'objet exécuté selon un premier mode de réalisation, d'une part, en position de repos (traits pleins) et, d'autre part, en position de retrait de l'objet (traits pointillés).
La figure 2 représente en vue éclatée en perspective le magasin et l'un des moyens de prélèvement des objets empilés dans le magasin.
La figure 3 représente en vue partielle en coupe l'extrémité inférieure du dispositif selon la figure 1 au cours de la phase d'extraction de l'objet hors du magasin.
La figure 4 représente en vue partielle en coupe l'extrémité inférieure du dispositif exécuté selon un second mode de réalisation.
La figure 5 représente en vue partielle en coupe l'extrémité inférieure du dispositif selon la figure 4 au cours de la phase d'extraction de l'objet hors du magasin.
La figure 6 représente en vue partielle en coupe l'extrémité inférieure du dispositif exécuté selon un troisième mode de réalisation.
La figure 7 représente en vue partielle en coupe l'extrémité inférieure du dispositif selon la figure 6 au cours de la phase d'extraction de l'objet hors du magasin.

### On se réfère à la figure 1.

Le dispositif 1 de distribution automatique d'objets présentant une forme de boites, de pochettes, de tablettes, de sachets et analogues comporte un carter 2. Ce carter 2, de préférence parallélépipédique, présente une face avant 3 ayant la forme d'une porte et pouvant pivoter autour d'un' axe vertical 4 pour avoir accès à l'intérieur du dispositif 1. On réalise dans l'extrémité inférieure 5 de la face avant 3 une ouverture 6. A l'intérieur du carter 2 dans sa partie inférieure arrière 7 est disposée une paroi inclinée 8 dont la partie basse 9 est du côté de l'ouverture 6.

A l'intérieur du carter 2 est disposé un magasin unique 10 dans lequel sont empilés les objets 11.

### On se réfère également à la figure 2.

Le magasin 10 comprend deux parois verticales planes opposées 12, 13 ayant une section de "U". Les ailes 14, 15 des deux parois verticales 12, 13 forment la face avant 16 du magasin 10 alors que les ailes 17, 18 des mêmes parois verticales 12, 13 constituent la face arrière 19 du magasin 10. Avantageusement, ce dernier a une forme générale parallélépipédique. Les' deux parois 12, 13 sont réunies par deux traverses 20, 21 disposées sur la face arrière 19 et par une barre horizontale 22 disposée sur la face avant 16 du magasin 10. La barre horizontale 22 est située à faible distance de l'extrémité inférieure 23 du magasin 10. Cette extrémité inférieure 23 comporte un support 24 constitué de deux éléments de paroi 25, 26 solidaires respectivement des parois verticales 12,13 et perpendiculaires à ces dernières. Ces éléments de paroi 25, 26 sont destinés à supporter les objets 11 empilés dans le magasin 10 comme représentés sur la figure 1.

A son extrémité supérieure 27, le magasin 10 comporte deux flasques 28, 29 solidaires respectivement des parois verticales 12, 13. Dans ces flasques 28, 29 sont réalisés des alésages 30, 31 dans lesquels on dispose des tourillons horizontaux 32, 33 solidaires des deux parois latérales 34 du carter 2. Ainsi, le magasin 10 est suspendu et peut basculer autour d'un axe d'articulation parallèle à la face avant 3 du carter 2. Comme visible dans la figure 1, le magasin 10 bascule depuis une position de repos verticale représentée en traits pleins dans cette figure jusqu'à une position inclinée vers l'arrière représentée en traits pointillés.

Le magasin 10 comporte à son extrémité inférieure 23 une ouverture avant 35 et une ouverture arrière 36. L'ouverture avant 35 est obtenue en procédant à une découpe des ailes 14, 15. La barre horizontale 22 est à fleur avec le chant supérieur de l'ouverture avant 35. La hauteur de cette ouverture avant 35 est légèrement inférieure à l'épaisseur d'un objet. L'ouverture arrière 36 est obtenue en procédant à une découpe 37, 38 pratiquée dans les ailes 17, 18.

Comme représenté sur la figure 1, le mouvement pendulaire du magasin 10 est provoqué par des premiers moyens de commande. Ces premiers moyens de commande sont une manivelle 39 entraînée en rotation par un élément moteur tel qu'un moteur-réducteur non représenté et une bielle 40. L'une des extrémités 41 est solidaire de la manivelle 39 par un axe d'articulation 42 et l'autre extrémité 43 est reliée par un axe d'articulation 44 à l'une des' parois verticales 12 ou 13 du magasin 10. Cette manivelle 39 est solidaire d'une came 45 qui commande un contacteur 46 fermant le circuit de moyens seconds de commande de moyens de prélèvement.

Selon un premier mode de réalisation visible dans les figures 1 à 3, les moyens de prélèvement sont une butée mobile 47 d'un élément en forme d'équerre 48. Cet élément est constitué d'un bras longitudinal 49 disposé horizontalement en position de repos et d'un bras perpendiculaire 50 dirigé vers le bas. L'élément en forme d'équerre 48 pivote autour d'un axe horizontal 51 disposé selon la ligne de rencontre 52 des bras 49 et 50, cette ligne de rencontre 52 étant parallèle aux tourillons 32, 33. L'extrémité inférieure 53 du bras vertical 50 est reliée au noyau 54 d'un électro-aimant 55 par l'intermédiaire d'un élément élastique 56.

L'électro-aimant 55 et l'élément élastique 56 constituent les moyens seconds de commande indiqués ci-dessus. l'électro-aimant 55 est disposé sur une tablette horizontale 57 solidaire de la paroi interne 58 de la face avant 3 du carter 2 et placée sous l'élément en forme d'équerre 48. l'électro-aimant 55 agit sur l'extrémité inférieure 53 du bras vertical 50 pour provoquer la rotation de l'élément en forme d'équerre 48 autour de l'axe horizontal 51.

Le fonctionnement du dispositif exécuté selon ce premier mode de réalisation est le suivant: . Lorsque la distribution est commandée, le moteur-réducteur commandant la manivelle 39 se met en marche et fait pivoter le magasin 10 autour des tourillons 32, 33 par l'intermédiaire de l'ensemble bielle 40 - manivelle 39. La rotation de la manivelle 39 entraîne la fermeture du circuit de l'électro-aimant 55 dont le noyau 54 tire alors l'extrémité inférieure 53 du bras vertical 50 vers l'arrière et tend à faire pivoter l'élément en forme d'équerre 48 autour de l'axe horizontal 51. Les ergots 59, 60 situés à l'extrémité du bras longitudinal 49 viennent alors au contact de la surface inférieure des éléments 25, 26 du support 24.

Le magasin 10 continue à pivoter vers farriè- re et, juste avant qu'il atteigne le maximum de sa course vers l'arrière, le bras longitudinal 49 de l'élément en forme d'équerre 48 n'est plus en contact par t'intermédiaire de ses ergots 59, 60 avec la surface inférieure des éléments 25, 26 du support 24 et vient buter contre la barre horizontale 22.

Le magasin 10 continue sa course en sens inverse et, comme représenté sur la figure 3, le bras longitudinal 49 retient par son extrémité 47 formant la butée mobile robjet 11 qui repose sur les éléments 25, 26 du support 24 en repoussant ainsi l'objet 11 vers l'extérieur du magasin 10 alors que les objets disposés au-dessus sont maintenus en position par les ailes 17, 18 de la face arrière 19 du magasin 10. Peu de temps avant que le magasin 10 reprenne sa position verticale, le courant alimentant l'électro-aimant 55 est coupé par l'intermédiaire de la came 45 agissant sur le contacteur 46 et le bras longitudinal 49 tend à pivoter vers le bas.

Les ergots 59, 60 viennent en contact avec la paroi supérieure des éléments 25, 26 du support 24 puis le magasin 10 parvient en une position pratiquement verticale et la mouvement des éléments 25, 26 libère les ergots 59, 60 du bras longitudinal 49 qui repasse alors en position horizontale.

A ce moment, l'objet 11 est extrait du magasin 10 et tombe sur la paroi inclinée 8. L'objet 11 glisse ensuite sur cette paroi inclinée 8 vers l'ouverture 6 où il peut être prélevé.

Selon un second mode de réalisation visible dans les figures 4 et 5, les moyens de prélèvement sont une butée mobile constituée par un chariot 61 se déplaçant dans des glissières 62 solidaires de la face inférieure des éléments 25, 26 du support 24 du magasin 10. Ce chariot 61 est solidaire par un axe d'articulation 63 à une des extrémités 64 d'un bras 65 dont l'autre extrémité 66 est reliée par un axe d'articulation 67 à la paroi interne 58 de la face avant 3 du carter 2. Les glissières 62 dépassent d'une certaine longueur la face avant 16 du magasin 10. Le chariot 61 sert de support à un électro-aimant 68 dont le noyau 69 comporte une lame 70 mobile verticalement. Lorsque l'électro-aimant 68 est excité par l'action de la came 45 sur le contacteur 46, la lame 70 fait saillie vers le haut au-delà des éléments 25, 26 du support 24 sur une hauteur légèrement inférieure à l'épaisseur de l'objet 11.

La longueur du bras 65 est telle que lorsque le magasin 10 pivote vers l'arrière, le chariot 61 suivant ce mouvement, le noyau 69 de l'électro- aimant 68 se trouve à l'extérieur du magasin 10.

Lorsque le circuit de l'électro-aimant 68 est fermé, la lame 70 se dresse vers le haut. Lorsque le magasin 10 reprend sa course vers le bas, la lame 70 retient l'objet 11 disposé sur les éléments 25, 26 du support 24. Le circuit de l'électro-aimant 68 est maintenu fermé jusqu'à ce que le magasin 10 revienne en position verticale, l'objet 11 étant à ce moment là libéré du magasin 10.

Selon un troisième mode de réalisation visible dans les figures 6 et 7, les objets 11 ne sont plus poussés hors du magasin 10 mais ils sont retirés dudit magasin 10. Selon ce mode de réalisation, les moyens de prélèvement sont une pince 71. Celle-ci est constituée d'une mâchoire fixe 72 solidaire de la paroi interne 73 de la face arrière 74 du carter 2. Cette mâchoire fixe 72 est pratiquement horizontale et comporte une pointe effilée 75 pour faciliter une séparation de l'objet inférieur 11₁ de l'objet supérieur 11₂. Cette pince 71 est également constituée d'une mâchoire 76 mobile verticalement et solidaire du noyau 77 d'un électroaimant 78 maintenu par une tablette horizontale 79 fixée sur la paroi interne 73 de la face arrière 74 du carter 2. Cette mâchoire mobile 76 présente également une pointe effilée 80.

Lorsque le magasin 10 bascule vers l'arrière, les deux pointes effilées 75 et 80 des deux mâchoires 72 et 76 de la pince 71 viennent se placer de part et d'autre du chant arrière 81 de l'objet 11₁. L'électroaimant 78 est excité par l'action de la came 45 sur le contacteur 46, le noyau 77 s'élève et la mâchoire mobile 76 coopère avec la mâchoire fixe 72 pour réaliser le pincement du chant arrière 81 de l'objet 11₁ mais sans écraser ce dernier.

Lorsque le magasin 10 reprend sa course vers le bas, la pince 71 retient l'objet 11₁ disposé sur les éléments 25, 26 du support 24. Le circuit de l'électro-aimant 78 est maintenu fermé jusqu'à ce que le magasin 10 revienne en position verticale. Le circuit est interrompu à ce moment là, la pince 71 s'ouvre par suite de la descente de la mâchoire mobile 76 et l'objet 11₁ libéré tombe sur la paroi inclinée 8 et glisse vers l'ouverture 6.

## Revendications

1. Dispositif de distribution automatique d'objets sous forme de boîtes, pochettes, tablettes, sachets et analogues, empilés verticalement dans un magasin (10) occupant une position verticale en phase de repos et soumis, par une manivelle (39) entraînée en rotation par un élément moteur, à un mouvement pendulaire vers rarrière autour de tourillons horizontaux (32, 33) coopérant avec l'extrémité supérieure (27) du magasin (10) et solidaires de deux parois latérales (34) d'un carter (2) présentant dans sa face avant (3) une ouverture (6) pour le retrait des objets (11) prélevés dans le magasin (10) par des moyens de prélèvement(71 ) actionnés par des moyens seconds de commande (78), ces objets prélevés (11) étant dirigés vers cette ouverture (6) par une paroi inclinée (8), caractérisé en ce que les moyens de prélèvement sont une pince (71) solidaire de la paroi interne (73) de la face arrière (74) du carter (2) dont les deux mâchoires (72, 76), l'une fixe (72), l'autre mobile (76), agrippent par leurs pointes effilées (75, 80) le chant arrière (81) de l'objet (11) lorsque le magasin (10) est incliné vers l'ar- riére, l'extraction se faisant lors du retour en position verticale du magasin (10).

2. Dispositif selon la revendication I, caractérisé en ce que les moyens seconds de commande sont un électro-aimant (78) dont le noyau (77) comporte une des mâchoires (76) coopérant avec l'autre (72) pour fermer ou ouvrir la pince (71 ).

## Patentansprüche

1. Vorrichtung zur automatischen Ausgabe von Gegenständen in der Gestalt von Dosen, Tüten, Tabletten, Beuteln und ähnlichem, die senkrecht in einem Magazin (10) gestapelt sind, das in der Ruhephase eine senkrechte Stellung einnimmt und über eine Kurbel (39), die von einem Antriebselement in eine Drehbewegung gesetzt wird, einer Pendelbewegung nach hinten und um waagerechte Drehzapfen (32, 33) unterzogen ist, die mit dem oberen Ende (27) des Magazins (10) zusammenwirken und an zwei Seitenwänden (34) eines Gehäuses (2) befestigt sind, das in seiner Vorderfläche (3) eine Öffnung (6) zum Herausnehmen der Gegenstände (11) aufzeigt, die dem Magazin (10) von Entnahmemitteln (71) entnommen werden, die von zweiten Antriebsmitteln (78) betätigt werden, wobei diese entnommenen Gegenstände über eine Schrägwand (8) zu dieser Öffnung (6) geführt werden, dadurch gekennzeichnet, daß es sich bei den Entnahmemitteln um eine Zange (71) handelt, die an der Innenwand (73) der Rückseite (74) des Gehäuses (2) befestigt ist und deren beiden Klemmbacken (72, 76), von denen eine feststehend (72) und die andere beweglich (76) ist, mit ihren schmalen Spitzen (75, 80) die hintere Schmalseite (81) des Gegenstands (11) greifen, wenn das Magazin (10) nach hinten schräg steht, wobei das Herausziehen bei der Rückkehr des Magazins in die senkrechte Stellung erfolgt.

2. Vorrichtung gemäß Anspruch 1, dadurch gekennzeichnet, daß es sich bei den zweiten Antriebsmitteln um einen Elektromagneten (78) handelt, dessen Kern (77) eine der Klemmbacken (76) aufzeigt, die mit der anderen (72) zum Schliessen oder zum Öffnen der Zange (71) zusammenwirkt.

## Claims

1. Apparatus for automatically dispensing objects in the form of boxes, cornets, tablets, bags and similar stacked vertically in a magazine (10) that occupies a vertical position in the phase of rest and that is submitted via a crank (39) driven in rotation by a driving element, to a rearward pendulum motion around horizontal pivots (32, 33) that are co-operating with the upper end (27) of the magazine (10) and that are fitted to the two lateral walls (34) of a casing (2) that displays in its front face (3) an opening (6) for the withdrawal of the objects (11) taken from the magazine (10) by means of remowal (71) actuated by second driving means (78), with these objects removed (11) being steered towards this opening (6) via an inclined wall (8), characterized in that the means of remowal consist of tongs (71) fitted to the inner wall (73) of the rear face (74) of the casing (2) and the two jaws (72, 76) of which, one fixed (72) and the other mobile (76) grip with their tapering tips (75, 80) the rear edge (81) of the object (11) when the magazine (10) is inclined rearwards, with the extraction taking place when the magazine (10) is recovering its vertical position.

2. Apparatus according to claim 1, characterized in that the second driving means consist of an electromagnet (78) the core (77) of which comprises one of the jaws (76) that cooperates with the other (72) for the purpose of opening or of closing the tongs (71).
